# EUROPÄISCHE PATENTANMELDUNG

(11) **EP 2 745 948 A1**
(43) Veröffentlichungstag der Anmeldung: **25.06.2014**
(21) Anmeldenummer: 12198315.9
(22) Anmeldetag: 20.12.2012
(51) Int. Cl.: B21C 47/04, B21C 47/28

(54) **Haspeleinrichtung mit rückbiegbarer Haspelwelle**

(71) Anmelder: Siemens VAI Metals Technologies GmbH, 4031 Linz (AT)
(72) Erfinder: Mayrhofer, Karl, Dr., 4312 Ried/Riedmark (AT); Gruber, Rudolf, 4201 Gramastetten (AT); Pichler, Lukas, Dr., 4040 Linz (AT)
(74) Vertreter: Maier, Daniel Oliver

(57) **Zusammenfassung**

Eine Haspeleinrichtung (3) zum Haspeln eines Metallbandes (1) weist eine Haspelwelle (5) auf, die über mindestens zwei Lager (6) gelagert ist, so dass die Haspelwelle (5) um eine Wellenachse (7) rotierbar ist. Auf der Haspelwelle (5) ist in Richtung der Wellenachse (7) gesehen zwischen den beiden Lagern (6) eine Haspeltrommel (8) angeordnet. Die Haspeltrommel (8) ist in Verbindungsbereichen mit der Haspelwelle (5) verbunden. In den Verbindungsbereichen oder in Richtung der Wellenachse (7) gesehen außerhalb der Verbindungsbereiche sind zwei Biegeeinrichtungen (10) angeordnet, mittels derer auf die Haspelwelle (5) ein jeweiliges Rückbiegemoment aufbringbar ist. Die Rückbiegemomente wirken einem in Richtung der Wellenachse (7) gesehen aufgrund des Haspelvorgangs zwischen den beiden Lagern (6) auf die Haspeltrommel (8) und/oder auf die Haspelwelle (5) wirkenden Lastbiegemoment entgegen.

## Beschreibung

Die vorliegende Erfindung betrifft eine Haspeleinrichtung zum Haspeln eines Metallbandes,
- wobei die Haspeleinrichtung eine Haspelwelle aufweist, die über mindestens zwei Lager gelagert ist, so dass die Haspelwelle um eine Wellenachse rotierbar ist,
- wobei auf der Haspelwelle in Richtung der Wellenachse gesehen zwischen den beiden Lagern eine Haspeltrommel angeordnet ist,
- wobei die Haspeltrommel in Verbindungsbereichen mit der Haspelwelle verbunden ist.

Beim Aufhaspeln von Metallband - beispielsweise Stahlband - wird oftmals zunächst ein Bandende in einen Schlitz der Haspeltrommel eingeführt. Nachdem das Bandende eine vorbestimmte Eintauchtiefe erreicht hat, wird mit dem Haspelvorgang begonnen. Dazu werden die Haspelwelle und mit ihr die Haspeltrommel in Drehung versetzt. Dabei stützt sich das Bandende radial an einer Innenwelle der Haspeltrommel ab. Das Metallband wird um eine abgerundete Kante des Schlitzes gebogen. Sodann wird das Metallband nach und nach aufgehaspelt. Während des Aufhaspelns wird das Metallband mit einem Bandzug beaufschlagt. Ein Abhaspelvorgang verläuft prinzipiell invers zum Aufhaspeln ab.

Zum Haspeln ist ein Drehmoment erforderlich. Das Drehmoment wird von einer elektrischen Maschine aufgebracht. Die Durchleitung des zum Haspeln erforderlichen Drehmoments erfolgt von der elektrischen Maschine auf die Haspelwelle und von dort - in der Regel eine auf der Haspelwelle angeordnete Nabe und über miteinander verbundene Flansche der Nabe und der Haspeltrommel - weiter zur Haspeltrommel. Die Drehmomentübertragung erfolgt, wie Fachleuten allgemein bekannt ist, beispielsweise über Passfedern.

Das Beaufschlagen des Metallbandes mit dem Bandzug, das Gewicht des gehaspelten Metallbandes, beim Haspeln auftretende thermische Belastungen und andere Effekte - beispielsweise das Eigengewicht der Haspeltrommel - führen zu einem auf die Haspeltrommel und die Haspelwelle wirkenden Lastbiegemoment. Das Lastbiegemoment wirkt zwischen den beiden Lagern der Haspelwelle. Die Durchleitung des Lastbiegemomentes erfolgt vom Metallband auf die Haspeltrommel und von dort - in der Regel über die miteinander verbundenen Flansche der auf der Haspelwelle angeordneten Nabe und der Haspeltrommel - weiter auf die Haspelwelle. Das Lastbiegemoment ändert seine Wirkrichtung und seinen Betrag nur langsam. Insbesondere ändert das Lastbiegemoment seine Wirkrichtung und seinen Betrag während einer einzelnen Umdrehung der Haspeltrommel in der Regel nur geringfügig. Die Haspeltrommel wird durch das Lastbiegemoment sozusagen permanent durchgewalkt. Der Begriff "Wirkrichtung" bezeichnet hierbei und auch im folgenden diejenige Richtung, in welche die jeweilige Biegung erfolgt. Wenn beispielsweise eine Kraft von oben auf die Haspelwelle und die Haspeltrommel wirkt, die Haspelwelle und die Haspeltrommel sich also nach unten durchbiegen, ist auch die Wirkrichtung von oben nach unten gerichtet.

Von außen betrachtet ist das Lastbiegemoment- bezogen auf eine einzelne Umdrehung der Haspeltrommel - nahezu statisch. Bezüglich eines mit der Drehung der Haspeltrommel mitrotierenden Koordinatensystems ist das Lastbiegemoment jedoch dynamisch. Sowohl das Drehmoment als auch das Lastbiegemoment führen daher zu mechanischen Belastungen der Haspelwelle und der Haspeltrommel, die im Dauerbetrieb zu Schäden an der Haspeleinrichtung führen können, beispielsweise zu Rissen an den Schlitzenden des Schlitzes der Haspeltrommel.

Die Aufgabe der vorliegenden Erfindung besteht darin, Möglichkeiten zu schaffen, mittels derer die Lebensdauer und Standzeit von Haspeleinrichtungen verbessert werden kann.

Die Aufgabe wird durch eine Haspeleinrichtung mit den Merkmalen des Anspruchs 1 gelöst. Vorteilhafte Ausgestaltungen der erfindungsgemäßen Haspeleinrichtung sind Gegenstand der abhängigen Ansprüche 2 bis 18.

Erfindungsgemäß wird eine Haspeleinrichtung der eingangs genannten Art dadurch ausgestaltet,
- dass in den Verbindungsbereichen oder in Richtung der Wellenachse gesehen außerhalb der beiden Verbindungsbereiche zwei Biegeeinrichtungen angeordnet sind, mittels derer auf die Haspelwelle ein jeweiliges Rückbiegemoment aufbringbar ist, und
- dass die Rückbiegemomente einem in Richtung der Wellenachse gesehen aufgrund des Haspelvorgangs zwischen den beiden Lagern auf die Haspeltrommel und/oder auf die Haspelwelle wirkenden Lastbiegemoment entgegenwirken.

Durch diese Ausgestaltung kann ein resultierendes Biegemoment in Richtung der Wellenachse gesehen außerhalb der beiden Lager zwar vergrößert werden. Entscheidend ist jedoch, dass die resultierende Biegebeanspruchung zwischen den beiden Lagern und damit insbesondere im Bereich der Haspeltrommel reduziert ist.

Im einfachsten Fall wirken die Biegeeinrichtungen statisch, d.h. sie werden bei der Inbetriebnahme der Haspeleinrichtung oder vorab zu Beginn des jeweiligen Haspelvorgangs eingestellt, so dass sie vorbestimmte Rückbiegemomente auf die Haspelwelle aufbringen. Während des jeweiligen Haspelvorgangs werden die Rückbiegemomente in diesem Fall nicht variiert, sondern sie werden konstant beibehalten. Vorzugsweise ist der Haspeleinrichtung jedoch eine Steuereinrichtung zugeordnet, von der während des Haspelns des Metallbandes dynamisch einzustellende Rückbiegemomente der Biegeeinrichtungen ermittelt werden und von der die Biegeeinrichtungen entsprechend den ermittelten Rückbiegemomenten dynamisch angesteuert werden. Hierbei ist es möglich, dass von der Steuereinrichtung während des Haspelns des Metallbandes dynamisch ausschließlich die Wirkrichtungen der einzustellenden Rückbiegemomente ermittelt werden. Ebenso ist es möglich, dass von der Steuereinrichtung während des Haspelns des Metallbandes dynamisch ausschließlich die Beträge der einzustellenden Rückbiegemomente ermittelt werden. Vorzugsweise erfolgt jedoch eine Ermittlung sowohl der Wirkrichtungen als auch der Beträge der einzustellenden Rückbiegemomente. Insbesondere kann die Steuereinrichtung die einzustellenden Rückbiegemomente derart ermitteln, dass eine Wirkrichtung der einzustellenden Rückbiegemomente mit einer Wirkrichtung des Lastbiegemomentes übereinstimmt.

Die Art und Weise der Ermittlung kann nach Bedarf erfolgen. In der Regel werden die Beträge der einzustellenden Rückbiegemomente mit zunehmendem Außendurchmesser des gehaspelten Metallbandes und/oder mit zunehmender Größe des auf das gehaspelte Metallband ausgeübten Bandzuges ansteigen. Alternativ oder zusätzlich können die Wirkrichtungen der einzustellenden Rückbiegemomente mit zunehmendem Außendurchmesser des gehaspelten Metallbandes und/oder mit zunehmender Größe des auf das gehaspelte Metallband ausgeübten Bandzuges steiler (bezogen auf die Horizontal- und die Vertikalrichtung) werden.

In einer besonders bevorzugten Ausgestaltung der vorliegenden Erfindung werden der Steuereinrichtung während des Haspelns des Metallbandes dynamisch Messgrößen zugeführt, die für ein an mindestens einer Stelle der Haspelwelle oder der Haspeltrommel zwischen den beiden Lagern sich durch Überlagerung des Lastbiegemomentes und der Rückbiegemomente ergebendes tatsächlich wirkendes resultierendes Biegemoment charakteristisch sind. In diesem Fall kann die Steuereinrichtung die einzustellenden Rückbiegemomente derart ermitteln, dass das tatsächlich wirkende resultierende Biegemoment an der mindestens einen Stelle oder an einer anderen Stelle der Haspelwelle oder der Haspeltrommel reduziert wird, insbesondere minimiert wird. Diese Vorgehensweise weist den Vorteil auf, dass unabhängig von der Ursache der Biegebeanspruchung stets die tatsächlich auftretende Biegebeanspruchung reduziert wird, insbesondere minimiert wird.

Beispielsweise sind auf der Haspelwelle in der Regel Naben angeordnet und weisen die Haspeltrommel und die Nabe Flansche auf, die über Schraubverbindungen miteinander verbunden sind. Die Drehmomentübertragung erfolgt in der Regel über Formschlusselemente, beispielsweise Passfedern. In diesem Fall ist es beispielsweise möglich, dass den Schraubverbindungen Erfassungseinrichtungen zugeordnet sind, mittels derer dynamisch eine tatsächliche Spannungsbeanspruchung der Schraubverbindungen erfasst wird, dass die tatsächlichen Spannungsbeanspruchungen der Schraubverbindungen dynamisch der Steuereinrichtung zugeführt werden und dass die Steuereinrichtung das tatsächlich wirkende resultierende Biegemoment an der mindestens einen Stelle oder an einer anderen Stelle der Haspelwelle oder der Haspeltrommel unter Berücksichtigung der tatsächlichen Spannungsbeanspruchungen der Schraubverbindungen ermittelt.

Vorzugsweise sind pro Schraubverbindung jeweils mehrere Erfassungseinrichtungen vorhanden, beispielsweise vier Erfassungseinrichtungen. Die Erfassungseinrichtungen sind in der Regel am Schraubenschaft gleichmäßig um die jeweilige Schraubverbindung herum verteilt angeordnet.

Alternativ oder zusätzlich zu einer Erfassung der Spannungsbeanspruchung der Schraubverbindungen ist es möglich, dass die Haspeltrommel in Richtung der Wellenachse gesehen außen Flansche aufweist, an welche sich zylindrische Abschnitte anschließen, dass die zylindrischen Abschnitte in konische Bereiche übergehen, dass den zylindrischen Abschnitten Erfassungseinrichtungen zugeordnet sind, mittels derer dynamisch eine tatsächliche Spannungsbeanspruchung der zylindrischen Bereiche erfasst wird, dass die tatsächlichen Spannungsbeanspruchungen dynamisch der Steuereinrichtung zugeführt werden und dass die Steuereinrichtung das tatsächlich wirkende resultierende Biegemoment an der mindestens einen Stelle der Haspelwelle oder der Haspeltrommel anhand der tatsächlichen Spannungsbeanspruchungen der zylindrischen Abschnitte ermittelt.

Die Erfassungseinrichtungen als solche können nach Bedarf ausgebildet sein. Beispielsweise können die Erfassungseinrichtungen als Dehnmessstreifen oder als druckempfindliche Sensoren wie beispielsweise druckempfindliche Folien ausgebildet sein.

Eine Erfassung von für eine tatsächliche Biegebeanspruchung charakteristischen Messgrößen ist nicht immer durchführbar. In einer etwas einfacheren Ausgestaltung der vorliegenden Erfindung ist daher vorgesehen, dass die Steuereinrichtung während des Haspelns des Metallbandes dynamisch anhand einer für ein Bundgewicht des gehaspelten Metallbandes charakteristischen Größe und einer für einen auf das gehaspelte Metallband wirkenden Bandzug charakteristischen Größe für mindestens eine Stelle der Haspelwelle oder der Haspeltrommel zwischen den beiden Lagern ein erwartetes Lastbiegemoment ermittelt. Beispielsweise kann auf Basis einer üblichen Wegverfolgung die Länge an momentan gehaspeltem Metallband ermittelt werden, die ihrerseits in Verbindung mit der bekannten Dicke des Metallbandes charakteristisch für das Bundgewicht des gehaspelten Metallbandes ist. Der Bandzug kann auf übliche Weise erfasst werden. Im Falle der Ermittlung des erwarteten Lastbiegemomentes anhand des Bundgewichts des gehaspelten Metallbandes und des Bandzuges kann die Steuereinrichtung die einzustellenden Rückbiegemomente derart ermitteln, dass ein sich durch Überlagerung (Superposition) des erwarteten Lastbiegemomentes und der einzustellenden Rückbiegemomente ergebendes erwartetes resultierendes Biegemoment an der mindestens einen Stelle der Haspelwelle und/oder der Haspeltrommel reduziert wird, insbesondere minimiert wird.

In einer besonders bevorzugten Ausgestaltung berücksichtigt die Steuereinrichtung bei der Ermittlung des erwarteten Lastbiegemoments zusätzlich zum Bundgewicht und zum Bandzug mindestens eine für eine Temperatur der Haspeltrommel charakteristische Größe und/oder eine Temperaturverteilung. Beispielsweise kann eine Umgebungstemperatur der Haspeltrommel und/oder eine Temperatur des gewickelten Metallbandes verwertet werden. Alternativ oder zusätzlich kann beispielsweise die Temperatur an einem Flansch der Haspeltrommel und/oder an einem an den Flansch der Haspeltrommel anschließenden zylindrischen Bereich der Haspeltrommel oder die Temperatur von den Flansch durchdringenden Schraubverbindungen erfasst werden. Insbesondere eine Erfassung von Temperaturen an verschiedenen Orten kann sinnvoll sein, um eine Temperaturverteilung oder einen Temperaturgradienten ermitteln zu können. Die jeweilige Temperatur kann alternativ gemessen werden oder aufgrund von anderen Umständen - beispielsweise Stichplandaten - bekannt sein. Im Falle einer Temperaturverteilung kann diese bis zu dreidimensional ortsaufgelöst sein. Sie kann alternativ zeitlich stationär oder zeitlich instationär sein. Anhand der Temperaturen und/oder der Temperaturverteilung können temperaturbedingte Spannungen der Haspelwelle und/oder der Haspeltrommel ermittelt werden.

Die mindestens eine Stelle der Haspelwelle und/oder der Haspeltrommel, für die das erwartete resultierende Biegemoment reduziert wird, insbesondere minimiert wird, kann nach Bedarf bestimmt sein. Beispielsweise weisen die Haspeltrommel und die auf der Haspelwelle angeordneten Naben in der Regel Flansche auf, über die die Haspeltrommel und die Naben miteinander verbunden sind. In diesem Fall kann die entsprechende Stelle durch den Ort der Flansche bestimmt sein. Weiterhin weist die Haspeltrommel in der Regel einen sich in Richtung der Wellenachse zwischen zwei Schlitzenden erstreckenden Schlitz zum Einführen eines Bandendes des Metallbandes auf. In diesem Fall kann die entsprechende Stelle durch den Ort der Schlitzenden bestimmt sein. Auch ein sich an den Flansch der Haspeltrommel anschließender zylindrischer Bereich der Haspeltrommel kann die entsprechende Stelle sein.

Die erfindungsgemäßen Ausgestaltungen sind insbesondere dann von Vorteil, wenn die Haspeltrommel in einem beheizten Gehäuse angeordnet ist und die Biegeeinrichtungen außerhalb des Gehäuses angeordnet sind. Denn dann erfolgt eine Entlastung des thermisch hochbelasteten, mechanisch empfindlichen Bereichs der Haspelwelle und der Haspeltrommel. Die Haspelwelle wird in diesem Fall zwar außerhalb des Gehäuses stärker belastet. In diesem Bereich weist die Haspelwelle jedoch erheblich niedrigere Temperaturen auf und verkraftet daher die mechanischen Belastungen besser. Ausgestaltungen der Haspeleinrichtung mit beheiztem Gehäuse werden insbesondere in Verbindung mit Steckelwalzwerken eingesetzt.

Es ist möglich, dass die Biegeeinrichtungen unmittelbar in den Verbindungsbereichen angeordnet sind. Weiterhin ist es möglich, dass die Biegeeinrichtungen im Bereich der Lager angeordnet sind. Vorzugsweise jedoch ragt die Haspelwelle in Richtung der Wellenachse gesehen über die beiden Lager hinaus und sind die Biegeeinrichtungen in Richtung der Wellenachse gesehen außerhalb der beiden Lager angeordnet.

Insbesondere im Falle einer Anordnung der Biegeeinrichtungen außerhalb der beiden Lager können die Biegeeinrichtungen als solche nach Bedarf ausgebildet sein. Beispielsweise können die Biegeeinrichtungen direkt und unmittelbar auf die Haspelwelle ein Rückbiegemoment aufbringen. In einer bevorzugten Ausgestaltung der Haspeleinrichtung weisen die Biegeeinrichtungen jedoch jeweils einen Lagerring auf, in dem die Haspelwelle gelagert ist. Der jeweilige Lagerring ist bei dieser Ausgestaltung mittels zweier jeweiliger Aktuatoren - beispielsweise Hydraulikzylindereinheiten - mit zwei voneinander linear unabhängigen und zur Wellenachse orthogonalen Biegekräften beaufschlagbar. Die Biegekräfte bewirken in diesem Fall durch den sich aufgrund des Abstands der Biegeeinrichtungen von den Lagern ergebenden Hebel die gewünschten Rückbiegemomente.

Die letztgenannte Ausgestaltung kann dadurch noch weiter verbessert werden, dass der jeweilige Lagerring in einem jeweiligen Lagerblock um eine jeweilige die Wellenachse in einem jeweiligen Schnittpunkt schneidende, zur Wellenachse orthogonale Lagerachse schwenkbar gelagert ist, dass die zwei jeweiligen Aktuatoren auf einen jeweiligen Angriffspunkt des jeweiligen Lagerblocks wirken und dass eine Verbindungslinie des jeweiligen Angriffspunkts mit dem jeweiligen Schnittpunkt orthogonal zur Wellenachse und orthogonal zur jeweiligen Lagerachse verläuft. Durch diese Ausgestaltung werden insbesondere unerwünschte zusätzliche Biegebelastungen mit Sicherheit vermieden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: ein Reversierwalzwerk,
- FIG 2: eine Haspeleinrichtung im Längsschnitt,
- FIG 3: die Haspeleinrichtung von FIG 2 im Schnitt von der Seite,
- FIG 4: den Verbindungsbereich einer Haspelwelle und einer Haspeltrommel,
- FIG 5 bis 7: verschiedene Wickelzustände,
- FIG 8: eine Haspeltrommel,
- FIG 9 und 10: je eine Biegeeinrichtung,
- FIG 11: einen Flansch und
- FIG 12: den Schaftbereich einer Schraubverbindung mit Spannungsmesseinrichtungen.

Gemäß FIG 1 wird ein Metallband 1 - beispielsweise ein Stahlband 1, alternativ ein Nichteisenband wie beispielsweise ein Aluminium-, Kupfer- oder Messingband - in mindestens einem Walzgerüst 2 reversierend gewalzt. Hierzu wird das Metallband 1 zwischen zwei Haspeleinrichtungen 3 hin und her gehaspelt.

Das Walzgerüst 2 und die Haspeleinrichtungen 3 werden von einer Steuereinrichtung 4 gesteuert. Der Steuereinrichtung 4 werden zu diesem Zweck Steuerinformationen C zugeführt, beispielsweise Stichplandaten und Materialdaten des Metallbandes 1. Die Stichplandaten umfassen beispielsweise die Breite des Metallbandes 1, die anfängliche Dicke des Metallbandes 1 und die einzelnen Stichabnahmen. Die Materialdaten des Metallbandes 1 umfassen beispielsweise dessen Temperatur und dessen chemische Zusammensetzung. Weiterhin umfassen die Steuerinformationen C den Betriebszustand des (mindestens einen) Walzgerüsts 2 und der Haspeleinrichtungen 3, beispielsweise die beim Walzen und beim Haspeln auftretenden Walzkräfte und Züge, eine Wegverfolgung und dergleichen mehr.

Das Metallband 1 kann ein heißes Metallband 1 sein. In diesem Fall weist es eine Temperatur von etlichen 100 °C auf. Im Falle eines Stahlbandes 1 kann die Temperatur unter Umständen sogar über 1000 °C liegen.

Die FIG 2 und 3 zeigen eine der Haspeleinrichtungen 3. Die andere Haspeleinrichtung 3 ist in der Regel gleichartig aufgebaut.

Gemäß FIG 2 weist die Haspeleinrichtung 3 eine Haspelwelle 5 auf. Die Haspelwelle 5 ist über (mindestens) zwei Lager 6 gelagert. Die Haspelwelle 5 ist dadurch um eine Wellenachse 7 rotierbar. Auf der Haspelwelle 5 sind gemäß FIG 4 Naben 5' angeordnet. Die Drehmomentübertragung von der Haspelwelle 5 auf die Naben 5' erfolgt in der Regel über Keile, die zwischen der Haspelwelle 5 und den Naben 5' angeordnet sind und nur in FIG 4 eingezeichnet und nicht mit Bezugszeichen versehen sind. Über die Naben 5' ist eine Haspeltrommel 8 mit der Haspelwelle 5 verbunden. Die Orte der Naben 5' entsprechen somit Verbindungsbereichen, in denen die Haspeltrommel 8 mit der Haspelwelle 5 verbunden ist. Aufgrund der Anordnung der Naben 5' ist die Haspeltrommel 8 in Richtung der Wellenachse 7 gesehen zwischen den beiden Lagern 6 angeordnet.

Gemäß FIG 2 ragt die Haspelwelle 5 in Richtung der Wellenachse 7 gesehen über die beiden Lager 6 hinaus. Diese Ausgestaltung ist im Rahmen der vorliegenden Erfindung bevorzugt. Sie ist jedoch nicht zwingend erforderlich. Prinzipiell ist es ausreichend, wenn die Haspelwelle 5 mit einem ihrer beiden Enden über eines der Lager 6 hinausragt.

Mit einem der beiden Enden der Haspelwelle 5 ist ein elektrischer Antrieb 9 verbunden, mittels dessen die Haspelwelle 5 und mit ihr die Haspeltrommel 8 rotiert werden. Dasjenige der beiden Lager 6, das zwischen der Haspeltrommel 8 und dem elektrischen Antrieb 9 angeordnet ist, ist in der Regel als Festlager ausgebildet. Das andere der beiden Lager 6 ist in der Regel als Loslager ausgebildet. Es sind auch Ausgestaltungen der Haspeleinrichtung möglich, bei welchen die Haspelwelle 5 an beiden Enden mit jeweils einem elektrischen Antrieb 9 verbunden ist. Auch in diesem Fall ist in der Regel je eines der Lager 6 als Festlager und als Loslager ausgebildet. Die Verbindung des elektrischen Antriebs 9 (bzw. der elektrischen Antriebe 9) mit der Haspelwelle 5 erfolgt über eine Kupplung, mittels derer - bezogen auf die Rotationsachse der Antriebswelle und die Wellenachse 7 - ein Winkelversatz zwischen der Antriebswelle des elektrischen Antriebs 9 und der Haspelwelle 5 ermöglicht wird, um im Übergangsbereich von der Antriebswelle zur Haspelwelle 5 keine zusätzlichen Biegemomente zu bewirken. Ein Beispiel einer geeigneten Kupplung ist eine Zahnkupplung.

In Richtung der Wellenachse 7 gesehen wirkt beim Haspeln des Metallbandes 1 und aufgrund des Haspelns des Metallbandes 1 zwischen den beiden Lagern 6 auf die Haspeltrommel 8 und/oder auf die Haspelwelle 5 ein Lastbiegemoment. Das Lastbiegemoment ist in Richtung der Wellenachse 7 gesehen eine Funktion des Ortes z. Das Lastbiegemoment wird in erheblichem Umfang durch die momentane Gewichtskraft FG des (momentan) gehaspelten Metallbandes 1 (Bundgewicht) und den beim Haspeln des Metallbandes 1 wirkenden momentanen Bandzug Z (siehe FIG 1 und 3) in Verbindung mit einem Abstand A der Lager 6 voneinander hervorgerufen. Um dem Lastbiegemoment entgegenzuwirken, sind zwei Biegeeinrichtungen 10 vorhanden. Die Biegeeinrichtungen 10 sind in Richtung der Wellenachse 7 gesehen vorzugsweise außerhalb der beiden Lager 6 angeordnet. Alternativ könnten die Biegeeinrichtungen 10 beispielsweise in den Lagern 6 angeordnet sein oder zwischen den Lagern 6 und den Naben 5' angeordnet sein. Mittels der Biegeeinrichtungen 10 ist ein jeweiliges Rückbiegemoment auf die Haspelwelle 5 aufbringbar. Beispielsweise kann mittels der Biegeeinrichtungen 10 zunächst eine jeweilige Gegenkraft F auf die Haspelwelle 5 ausgeübt werden, welche über Abstände A' der Biegeeinrichtungen 10 zu den Lagern 6 das entsprechende Rückbiegemoment bewirkt. Die Abstände A' und die Gegenkräfte F und auch die sich ergebenden Rückbiegemomente können gleich oder voneinander verschieden sein.

Wie bereits erwähnt, ist eine Steuereinrichtung 4 vorhanden, welche (unter anderem) die Haspeleinrichtungen 3 und damit auch die in den FIG 2 und 3 dargestellte Haspeleinrichtung 3 steuert. Insbesondere werden in einer bevorzugten Ausgestaltung der vorliegenden Erfindung entsprechend der Darstellung in FIG 2 auch die Biegeeinrichtungen 10 von der Steuereinrichtung 4 angesteuert. In diesem Fall ermittelt die Steuereinrichtung 4 während des Haspelns des Metallbandes 1 dynamisch für die Biegeeinrichtungen 10 das von der jeweiligen Biegeeinrichtung 10 einzustellende Rückbiegemoment bzw. eine korrespondierende einzustellende Gegenkraft F*. Die Ermittlung der einzustellenden Rückbiegemomente erfolgt dynamisch, d.h. die Ermittlung erfolgt beim Haspeln des Metallbandes 1 dynamisch entsprechend der jeweils aktuellen Biegebelastung der Haspeleinrichtung 3. Die Ansteuerung der Biegeeinrichtungen 10 durch die Steuereinrichtung 4 erfolgt mit der gleichen Dynamik.

Beim Haspeln des Metallbandes 1 ändert sich entsprechend dem Fortschreiten des Haspelns der Außendurchmesser d des Metallbandes 1. Beispielsweise beim Aufhaspeln weist das Metallband 1 gemäß den FIG 3 und 5 zu Beginn des Haspelvorgangs einen relativ kleinen Außendurchmesser d = a auf. In der Mitte des Haspelvorgangs weist das Metallband 1 gemäß den FIG 3 und 6 einen mittleren Außendurchmesser d = b auf. Am Ende des Haspelvorgangs weist das Metallband 1 gemäß den FIG 3 und 7 einen relativ großen Außendurchmesser d = c auf. Inverses gilt beim Abhaspeln. Weiterhin wird das Metallband 1 - unabhängig von der Haspelrichtung - während des Haspelns mit dem Bandzug Z beaufschlagt.

Das Bundgewicht des momentan gehaspelten Metallbandes 1 korrespondiert mit dem momentanen Außendurchmesser d des gehaspelten Metallbandes 1. Der momentane Außendurchmesser d kann der Steuereinrichtung 4 ohne weiteres bekannt sein, beispielsweise aufgrund der Dicke des Metallbandes 1 in Verbindung mit einer Wegverfolgung. Die Dicke des Metallbandes 1 kann der Steuereinrichtung 4 beispielsweise aus der Stichplanberechnung bekannt sein. Die Implementierung einer Wegverfolgung ist Fachleuten allgemein bekannt und vertraut. Der Bandzug Z kann ohne weiteres gemessen werden. Beispielsweise kann der spezifische oder absolute Bandzug Z aus der Kraft ermittelt werden, mit welcher das Metallband 1 an eine Umlenkrolle 11 (siehe FIG 3) angedrückt wird.

Anhand der Menge an (momentan) gehaspeltem Metallband 1 (d.h. im Ergebnis dem Bundgewicht) kann die Steuereinrichtung 4 jederzeit die Gewichtskraft FG (siehe FIG 5 bis 7) ermitteln, welche das Metallband 1 auf die Haspeltrommel 8 und die Haspelwelle 5 ausübt. Anhand des Bandzuges Z in Verbindung mit der Geometrie der Haspeleinrichtung 3 und der Menge an (momentan) gehaspeltem Metallband 1 kann die Steuereinrichtung 4 weiterhin jederzeit eine Zugkraft FZ (siehe FIG 5 bis 7) ermitteln, die der Bandzug Z auf die Haspeltrommel 8 und die Haspelwelle 5 ausübt. Durch eine Vektoraddition der Gewichtskraft FG und der Zugkraft FZ kann daher zu jedem Zeitpunkt eine erwartete resultierende Kraft FR ermittelt werden, welche durch den Haspelvorgang als solchen auf die Haspeltrommel 8 und die Haspelwelle 5 wirkt. Anhand der erwarteten resultierenden Kraft FR in Verbindung mit den bekannten konstruktiven Gegebenheiten der Haspelwelle 5 und der Haspeltrommel 8 kann die Steuereinrichtung 4 daher auch ein zugehöriges erwartetes Lastbiegemoment ermitteln.

Gegebenenfalls kann der Steuereinrichtung 4 zusätzlich zur Gewichtskraft FG und dem Bandzug Z eine Temperatur T (siehe FIG 1 bis 3) zugeführt werden, welche im Ergebnis für die Temperatur T der Haspeltrommel 8 charakteristisch ist. Insbesondere kann die Temperatur des Metallbandes 1 oder die Temperatur in der Umgebung der Haspeltrommel 8 je für verwertet werden.

Prinzipiell ist die Ermittlung des erwarteten Lastbiegemomentes in Richtung der Wellenachse 7 gesehen für jede Stelle möglich. Es ist daher möglich, dass erwartete Lastbiegemoment für beliebige Stellen zu ermitteln. Oftmals ist es jedoch ausreichend, das erwartete Lastbiegemoment für einige wenige kritische Stellen zu ermitteln. In diesem Fall, wenn also die Steuereinrichtung 4 das erwartete Lastbiegemoment nur für eine Stelle oder einige wenige Stellen ermittelt, ermittelt die Steuereinrichtung 4 die einzustellenden Rückbiegemomente bzw. die einzustellenden Gegenkräfte F* derart, dass ein resultierendes erwartetes Biegemoment, das sich durch Überlagerung des erwarteten Lastbiegemomentes und der einzustellenden Rückbiegemomente ergibt, an der mindestens einen Stelle der Haspelwelle 5 und/oder der Haspeltrommel 8 reduziert wird, insbesondere minimiert wird.

So weisen beispielsweise die Naben 5' und die Haspeltrommel 8 gemäß FIG 4 üblicherweise Flansche 12, 13 auf, über welche die Naben 5' der Haspelwelle 5 und die Haspeltrommel 8 - meist über Schraubverbindungen 14 - miteinander verbunden sind. Die Drehmomentübertragung zwischen den Flanschen 12, 13 erfolgt in der Regel über Keile, die zwischen den Flanschen 12, 13 angeordnet sind und nur in FIG 4 eingezeichnet und nicht mit Bezugszeichen versehen sind. Die Verbindung der Flansche 12, 13 miteinander ist eine derartige kritische Stelle. Auch ein sich an den Flansch 13 der Haspeltrommel 8 anschließender zylindrischer Bereich 8' der Haspeltrommel 8, der sowohl zum Flansch 12 der Haspeltrommel 8 hin als auch zu einem konischen Bereich 8" der Haspeltrommel 8 hin durch einen jeweiligen Kerbgrund begrenzt ist, kann die entsprechende Stelle definieren. Insbesondere kann einer der Kerbgründe die kritische Stelle sein. Die Stelle der Haspelwelle 5 und/oder der Haspeltrommel 8, für die das erwartete resultierende Biegemoment reduziert wird, kann daher durch den Ort der Flansche 12, 13 bestimmt sein. Weiterhin weist die Haspeltrommel 8 - siehe FIG 8 - einen Schlitz 15 auf, in den zu Beginn des Aufhaspelvorgangs ein Bandende des Metallbandes 1 eingeführt wird. Der Schlitz 15 erstreckt sich in Richtung der Wellenachse 7 zwischen zwei Schlitzenden 16. Auch die Bereiche der Schlitzenden 16 sind derartige kritische Stellen. Die Stelle der Haspelwelle 5 und/oder der Haspeltrommel 8, für die das erwartete resultierende Biegemoment reduziert wird, kann daher gleichermaßen durch den Ort der Schlitzenden 16 bestimmt sein. Auch der Übergang vom konischen Bereich 8" zum Wickelbereich der Haspeltrommel 8 kann die kritische Stelle sein. Gleichermaßen ist es möglich, das erwartete resultierende Biegemoment für mehrere Stellen zu ermitteln und es - beispielsweise durch gewichtete oder ungewichtete Mittelwertbildung - für die mehreren Stellen in seiner Gesamtheit zu minimieren.

Wie sich aus den FIG 5 bis 7 ergibt, ändern sich während des Haspelns sowohl die Richtung als auch der Betrag der erwarteten resultierenden Kraft FR. In analoger Weise variieren sowohl die Wirkrichtung als auch der Betrag des erwarteten Lastbiegemomentes. Zur optimalen Reduktion des resultierenden erwarteten Biegemoments sollten daher von der Steuereinrichtung 4 vorzugsweise dynamisch sowohl die Beträge als auch die Wirkrichtungen der einzustellenden Rückbiegemomente bzw. der entsprechenden einzustellenden Gegenkräfte F* ermittelt werden. Im Sinne einer zwar suboptimalen, jedoch einfacher zu realisierenden Lösung kann es jedoch bereits ausreichen, ausschließlich die Beträge oder ausschließlich die Wirkrichtungen der Rückbiegemomente dynamisch zu ermitteln. Je nach Lage des Einzelfalls kann die Ermittlung der Gegenkräfte F* zusammen oder getrennt voneinander erfolgen.

Wie aus den FIG 5 bis 7 weiterhin ersichtlich ist, ist die erwartete resultierende Kraft FR umso größer, je mehr Metallband 1 gehaspelt ist. Dementsprechend werden vorzugsweise auch die einzustellenden Rückbiegemomente bzw. die einzustellenden Gegenkräfte F* umso größer, je mehr Metallband 1 gehaspelt ist.

Wie aus den FIG 5 bis 7 weiterhin ersichtlich ist, ist die resultierende Kraft FR umso steiler gerichtet (d.h. nähert sich umso mehr der Vertikalen an), je mehr Metallband 1 gehaspelt ist. Ein Winkel α, den die resultierende Kraft FR mit der Horizontalen H bildet, nähert sich also umso mehr einem rechten Winkel an, je mehr Metallband 1 gehaspelt ist. Dementsprechend sind vorzugsweise auch die einzustellenden Rückbiegemomente bzw. die einzustellenden Gegenkräfte F* umso steiler gerichtet, je mehr Metallband 1 gehaspelt ist. Insbesondere stimmt die durch den Winkel α definierte Richtung der resultierenden Kraft FR mit der Richtung der Gegenkräfte F1, F2 überein.

Aufgrund des Umstands, dass die Haspelwelle 5 in der Regel als durchgehende Welle ausgebildet ist, die Haspelwelle 5 also auch im Bereich der Haspeltrommel 8 verläuft, ist das aus der Haspelwelle 5 und der Haspeltrommel 8 bestehende System statisch unbestimmt. Um diese Unbestimmtheit aufzulösen, ist innerhalb der Steuereinrichtung 4 vorzugsweise ein Modell der Haspelwelle 5 und der Haspeltrommel 8 implementiert. Das Modell kann ein analytisches, semianalytisches und/oder numerisches Modell sein. Das Modell modelliert die Haspelwelle 5 und die Haspeltrommel 8 zumindest in mechanisch-konstruktiver Hinsicht, beispielsweise gemäß eines Ansatzes der höheren Festigkeitslehre oder mittels eines Finite-Elemente-Modells. Dieses Modell kann, soweit erforderlich, durch Modelle ergänzt werden, welche die Thermodynamik der Haspelwelle 5 und der Haspeltrommel 8 - gegebenenfalls einschließlich der die Haspelwelle 5 und die Haspeltrommel 8 umgebenden Heißgase - beschreiben. Beispiele derartige Modelle sind dynamische Fluid-Modelle und Fluid-Struktur-Interaktionsmodelle. Auch diese Modelle können nach Bedarf als analytische, semianalytische und/oder numerische Modelle ausgebildet sein. Mit derartigen Modellen können unter anderem die Wärmeverteilung in der Haspeltrommel 8, die Konvektion der die Haspeltrommel 8 umströmenden Heißgase, der Wärmeübergang von den die Haspeltrommel 8 umströmenden Heißgasen zur Haspeltrommel 8 und die thermisch verursachten Spannungen in der Haspelwelle 5 und der Haspeltrommel 8 modelliert werden. Im Ergebnis kann durch diese Modelle somit die gesamte Gas- und Wärmedynamik beschrieben werden. Oftmals werden zu diesem Zweck auch die im Ofen herrschenden Temperaturen mittels entsprechender Sensoren 27, beispielsweise Pyrometern 27, (siehe FIG 3) messtechnisch erfasst.

Die Ausgestaltung der Biegeeinrichtungen 10 kann nach Bedarf sein. Entscheidend ist nur die funktionale Wirkung. Nachfolgend werden in Verbindung mit FIG 9 und 10 bevorzugte Ausgestaltungen einer der Biegeeinrichtungen 10 näher erläutert. Die andere Biegeeinrichtung 10 kann in analoger Weise ausgebildet sein.

Die in FIG 9 dargestellte Biegeeinrichtung 10 weist einen Lagerring 17 auf. In dem Lagerring 17 ist die Haspelwelle 5 gelagert. Der Lagerring 17 ist mittels zweier Aktuatoren 18 mit Biegekräften Fx, Fy beaufschlagbar. Die Biegekräfte Fx, Fy sind linear unabhängig voneinander. Sie können insbesondere exakt oder nahezu orthogonal zueinander sein. Weiterhin sind die Biegekräfte Fx, Fy orthogonal zur Wellenachse 7. Die Biegekräfte Fx, Fy werden derart koordiniert ermittelt und eingestellt, dass die aus der Vektoraddition der Biegekräfte Fx, Fy resultierende wirksame Kraft parallel zur resultierenden Kraft FR gerichtet ist. Die Aktuatoren 18 sind vorzugsweise als Hydraulikzylindereinheiten ausgebildet.

Die Aktuatoren 18 wirken auf einen Angriffspunkt 22. Eine Verbindungslinie des Angriffspunkts 22 mit der Wellenachse 7 bildet mit der Horizontalen H einen Winkel γ. Die Parallelität der aus der Vektoraddition der Biegekräfte Fx, Fy resultierenden wirksamen Kraft F1 bzw. F2 mit der resultierenden Kraft FR ist dadurch ersichtlich, dass der Winkel γ mit dem Winkel α identisch ist.

In einer besonders bevorzugten Ausgestaltung - siehe FIG 10 - ist der Lagerring 17 in einem Lagerblock 19 um eine Lagerachse 20 schwenkbar gelagert. Die Lagerachse 20 verläuft orthogonal zur Wellenachse 7. Sie schneidet die Wellenachse 7 in einem Schnittpunkt 21. Der Angriffspunkt 22 ist bei der Ausgestaltung von FIG 10 am Lagerblock 19 angeordnet. Die Verbindungslinie des Angriffspunkts 22 und des Schnittpunkts 21 verläuft orthogonal zur Wellenachse 7 und orthogonal zur Lagerachse 20.

Die Haspeltrommel 8 ist oftmals in einem beheizten Gehäuse 23 (Einhausung 23, Steckelofen 23, siehe FIG 2 und 3) angeordnet. Derartige Gestaltungen - also mit beheiztem Gehäuse 23 - finden insbesondere bei so genannten Steckelwalzwerken Anwendung. Falls das Gehäuse 23 vorhanden ist, sind die Biegeeinrichtungen 10 außerhalb des Gehäuses 23 angeordnet. Auch die Lager 6 sind außerhalb des Gehäuses 23 angeordnet.

Die obenstehend erläuterte Erfindung und deren Ausgestaltungen beruhen darauf, leicht erfassbare oder ohne weiteres - beispielsweise aus Stichplandaten C - bekannte Größen wie beispielsweise das Bundgewicht des gehaspelten Metallbandes 1 und den Bandzug Z sowie gegebenenfalls die Temperatur zu verwerten, um ausgehend von diesen Größen das erwartete Lastbiegemoment zu ermitteln und die Rückbiegemomente zur Reduzierung bzw. Minimierung des erwarteten Lastbiegemomentes entsprechend einzustellen. Diese Vorgehensweise ist relativ einfach zu implementieren. Noch besser ist es jedoch, während des Haspelns des Metallbandes 1 - alternativ oder zusätzlich zu der Verwertung der leicht erfassbaren Größen wie (beispielsweise) Bundgewicht und Bandzug - direkt und unmittelbar dynamisch Messgrößen B zu erfassen, die für ein tatsächlich wirkendes resultierendes Biegemoment charakteristisch sind. Die Messgrößen B müssen in diesem Fall an mindestens einer Stelle der Haspelwelle 5 oder der Haspeltrommel 8 zwischen den beiden Lagern 6 erfasst werden. Für den Erfassungsort ergibt sich das resultierende Biegemoment - wie zuvor - durch Überlagerung des (in diesem Fall tatsächlichen) Lastbiegemomentes und der (in diesem Fall tatsächlichen) Rückbiegemomente. Die erfassten Messgrößen B werden der Steuereinrichtung 4 während des Haspelns des Metallbandes 1 dynamisch zugeführt. Die Steuereinrichtung 4 ermittelt daraufhin die einzustellenden Rückbiegemomente (bzw. die einzustellenden Gegenkräfte F*) derart, dass das tatsächlich wirkende resultierende Biegemoment an der mindestens einen Stelle der Haspelwelle 5 oder der Haspeltrommel 8 reduziert wird, insbesondere minimiert wird.

Eine Erfassung der Messgrößen B alternativ zu Bundgewicht und Bandzug kann ausreichend sein, wenn das tatsächliche resultierende Biegemoment am Erfassungsort reduziert oder minimiert werden soll, also an dem Ort, für den die Messgrößen B erfasst werden. Falls eine Reduzierung oder Minimierung an einem anderen Ort vorgenommen werden soll, werden die Messgrößen B vorzugsweise zusätzlich zu Bundgewicht und Bandzug sowie evtl. Temperatur erfasst. Weiterhin erfolgt in diesem Fall auf die gleiche Weise wie zuvor beschrieben eine modellgestützte Ermittlung für den Ort, an dem das resultierende Biegemoment reduziert oder minimiert werden soll. Dadurch kann das tatsächliche resultierende Biegemoment für jeden Ort z in Richtung der Wellenachse 7 gesehen ermittelt werden. Es werden also also nicht nur die Gewichtskraft FG und der Bandzug Z oder vergleichbare Größen erfasst, anhand derer sich modellgestützt ein erwartetes Lastbiegemoment ermitteln lässt, sondern es werden direkt die Messgrößen B erfasst, die am Erfassungsort für das tatsächliche Biegemoment - unter Berücksichtigung aller Einflüsse, beispielsweise auch thermische Einflüsse - charakteristisch sind.

Mögliche Vorgehensweisen zur Erfassung derartiger Messgrößen B werden nachstehend näher erläutert.

Wie bereits erwähnt und in FIG 2 schematisch und in FIG 11 detaillierter dargestellt, weisen die Haspeltrommel 8 und die Naben 5' Flansche 12, 13 auf, die über Schraubverbindungen 14 miteinander verbunden sind. Den Schraubverbindungen 14 sind gemäß FIG 12 Erfassungseinrichtungen 24 zugeordnet (in FIG 11 nur für eine der Schraubverbindungen 14 dargestellt). Mittels der Erfassungseinrichtungen 24 wird eine tatsächliche Spannungsbeanspruchung B der Schraubverbindungen 14 erfasst. Minimal ist pro Schraubverbindung 14 jeweils eine einzige Erfassungseinrichtung 24 vorhanden. Gemäß FIG 12 sind jedoch pro Schraubverbindung 14 mehrere Erfassungseinrichtungen 24 vorhanden. Die in FIG 12 dargestellte Anzahl von vier Erfassungseinrichtungen 24, die am Schraubenschaft gleichmäßig verteilt angeordnet sind, ist bevorzugt, aber nicht zwingend. Die Art der Erfassungseinrichtungen 24 kann ebenfalls nach Bedarf sein. Beispielsweise können die Erfassungseinrichtungen 24 als Dehnmessstreifen ausgebildet sein.

Die tatsächlichen Spannungsbeanspruchungen B der Schraubverbindungen 14 werden dynamisch der Steuereinrichtung 4 zugeführt. Die Steuereinrichtung 4 ist dadurch in der Lage, anhand der tatsächlichen Spannungsbeanspruchungen B der Schraubverbindungen 14 das tatsächlich wirkende resultierende Biegemoment an der mindestens einen Stelle der Haspelwelle 5 oder der Haspeltrommel 8 - konkret im Übergangsbereich von den Naben 5' zur Haspeltrommel 8 - zu ermitteln und die einzustellenden Rückbiegemomente bzw. die einzustellenden Gegenkräfte F* derart zu ermitteln, dass das tatsächliche resultierende Biegemoment reduziert wird, insbesondere minimiert wird.

Die Schraubverbindungen 14 rotieren zusammen mit der Haspelwelle 5 und der Haspeltrommel 8. Zur korrekten Auswertung der an die Steuereinrichtung 4 übermittelten momentanen tatsächlichen Spannungsbeanspruchungen B der Schraubverbindungen 14 muss daher die jeweilige momentane Drehstellung β der Haspelwelle 5 bekannt sein, bei welcher die Spannungsbeanspruchungen B erfasst werden. Dies ist in der Regel jedoch ohne weiteres möglich, da die Haspelwelle 5 mittels des Antriebs 9 üblicherweise lagegeregelt rotiert wird.

Für die Art und Weise der Erfassung der Messgrößen B sind verschiedene Vorgehensweisen möglich. Beispielsweise ist es möglich, die Drehstellung β der Haspelwelle 5 zu erfassen und in Abhängigkeit von der Drehstellung β die Erfassung der Messgrößen B zu triggern. In diesem Fall können die Messgrößen B beispielsweise jeweils bei einer bekannten Drehstellung β erfasst werden, so dass die Umrechnung von einem mitrotierenden Koordinatensystem in ein drehfestes Koordinatensystem vorab bekannt ist. In einem derartigen Fall bietet es sich insbesondere an, die Messgrößen B einmal bis viermal pro Umdrehung zu erfassen. Alternativ ist es möglich, die Messgrößen B kontinuierlich zu erfassen und jeweils die korrespondierende Drehstellung β der Haspelwelle 5 mit zu erfassen. In diesem Fall muss eine für die jeweilige Erfassung individuell angepasste Umrechnung von dem mitrotierenden Koordinatensystem in das drehfeste Koordinatensystem erfolgen. Unabhängig davon, ob eine dieser beiden Vorgehensweisen oder eine andere Vorgehensweise ergriffen wird, werden die einzustellenden Rückbiegemomente jedoch derart ermittelt, dass die Spannungsbeanspruchung B der Schraubverbindungen 14 möglichst vergleichmäßigt wird.

Die Verwendung der tatsächlichen Spannungsbeanspruchungen B weist gegenüber der Verwendung nur der Gewichtskraft FG und der Zugkraft FZ den Vorteil auf, dass die tatsächlichen Spannungsbeanspruchungen B auch andere Effekte widerspiegeln, die nicht durch die Gewichtskraft FG und die Zugkraft FZ verursacht sind, beispielsweise instationäre thermische Spannungen.

Zusätzlich zur Erfassung der Spannungsbeanspruchungen B am Schaft der Schraubverbindungen 14 können gemäß FIG 11 auch in der Flanschfuge - d.h. im Zwischenraum zwischen den Flanschen 12, 13 - weitere Erfassungseinrichtungen 25 angeordnet sein, mittels derer zusätzliche Messgrößen B erfasst werden. Durch diese Vorgehensweise kann ein noch besseres Ergebnis erzielt werden. Die weiteren Erfassungseinrichtungen 25 können beispielsweise als druckempfindliche Folien oder andere druckempfindliche Sensoren ausgebildet sein.

Ebenso ist es möglich - alternativ oder zusätzlich zur Zuordnung der Erfassungseinrichtungen 24 und/oder 25 zu den Schraubverbindungen 14 bzw. dem Zwischenraum zwischen den Flanschen 12, 13 - den zylindrischen Abschnitten 8' der Haspeltrommel 8 Erfassungseinrichtungen 26 zuzuordnen. Die Anzahl an Erfassungseinrichtungen 26 pro zylindrischem Abschnitt 8' ist in diesem Fall in der Regel größer als 4, beispielsweise 6, 8, 10 oder 12. Die Erfassungseinrichtungen 26 sind (analog zu den Erfassungseinrichtungen 24) auf dem jeweiligen zylindrischen Abschnitt 8' gleichmäßig um die Wellenachse 7 herum verteilt angeordnet. Mittels der Erfassungseinrichtungen 26 können tatsächliche Spannungsbeanspruchungen B im Bereich der zylindrischen Abschnitte 8' erfasst werden. Diese Spannungsbeanspruchungen B können ebenfalls der Steuereinrichtung 4 zugeführt werden, welche in diesem Falle anhand der ihr zugeführten Spannungsbeanspruchungen B das tatsächlich wirkende resultierende Biegemoment im Bereich der zylindrischen Abschnitte 8' ermittelt. Die weiteren Maßnahmen - insbesondere die Ermittlung der einzustellenden Rückbiegemomente - erfolgen in diesem Fall in analoger Weise. Die Erfassungseinrichtungen 26 können - analog zu den Erfassungseinrichtungen 24 - beispielsweise als Dehnmessstreifen ausgebildet sein.

Es sind auch andere Vorgehensweisen zur Erfassung der tatsächlichen Biegebeanspruchungen realisierbar. Beispielsweise können in den Lagern 6 die dort wirkenden tatsächlichen Lagerkräfte (aufgelöst nach Horizontal- und Vertikalrichtung) erfasst werden. Anhand der tatsächlichen Lagerkräfte kann direkt die resultierende Kraft FR ermittelt werden. Alternativ können beispielsweise (wieder aufgelöst nach Horizontal- und Vertikalrichtung) Neigungswinkel der Haspelwelle 5 erfasst werden, beispielsweise in den Lagern 6 selbst oder an anderer Stelle. Auch anhand dieser Information ist die tatsächliche oder zumindest die erwartete resultierende Biegebeanspruchung ermittelbar.

Die vorliegende Erfindung weist viele Vorteile auf. Insbesondere kann auf relativ einfache Weise eine deutliche Reduzierung des zwischen den Lagern 6 wirkenden resultierenden tatsächlichen Biegemoments erreicht werden. Im Falle einer Ermittlung der einzustellenden Rückbiegemomente anhand eines erwarteten Lastbiegemomentes ergibt sich eine einfache Implementierung. Im Falle der Verwertung der tatsächlichen Spannungsbeanspruchungen B können alle auftretenden Effekte, die zu einem Biegemoment führen, erfasst und kompensiert werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Metallband
- 2: Walzgerüst
- 3: Haspeleinrichtungen
- 4: Steuereinrichtung
- 5: Haspelwelle
- 5': Naben
- 6: Lager
- 7: Wellenachse
- 8: Haspeltrommel
- 8': zylindrische Abschnitte
- 8": konische Bereiche
- 9: elektrischer Antrieb
- 10: Biegeeinrichtungen
- 11: Umlenkrolle
- 12, 13: Flansche
- 14: Schraubverbindungen
- 15: Schlitz
- 16: Schlitzenden
- 17: Lagerring
- 18: Aktuatoren/Hydraulikzylindereinheiten
- 19: Lagerblock
- 20: Lagerachse
- 21: Schnittpunkt
- 22: Angriffspunkt
- 23: Gehäuse
- 24, 25, 26: Erfassungseinrichtungen
- 27: Sensoren

- A, A': Abstände
- a bis d: Außendurchmesser
- B: Spannungsbeanspruchungen/Messgrößen
- C: Steuerinformationen
- F: Gegenkräfte
- F*: einzustellende Gegenkräfte
- FG: Gewichtskraft
- FR: resultierende Kraft
- FZ: Zugkraft
- H: Horizontale
- T: Temperatur
- Z: Bandzug
- z: Ortskoordinate

- α, γ: Winkel
- β: Drehstellung

## Patentansprüche

1. Haspeleinrichtung zum Haspeln eines Metallbandes (1),
- wobei die Haspeleinrichtung eine Haspelwelle (5) aufweist, die über mindestens zwei Lager (6) gelagert ist, so dass die Haspelwelle (5) um eine Wellenachse (7) rotierbar ist,
- wobei auf der Haspelwelle (5) in Richtung der Wellenachse (7) gesehen zwischen den beiden Lagern (6) eine Haspeltrommel (8) angeordnet ist,
- wobei die Haspeltrommel (8) in Verbindungsbereichen mit der Haspelwelle (5) verbunden ist,
- wobei in den Verbindungsbereichen oder in Richtung der Wellenachse (7) gesehen außerhalb der Verbindungsbereiche zwei Biegeeinrichtungen (10) angeordnet sind, mittels derer auf die Haspelwelle (5) ein jeweiliges Rückbiegemoment aufbringbar ist, und
- wobei die Rückbiegemomente einem in Richtung der Wellenachse (7) gesehen aufgrund des Haspelvorgangs zwischen den beiden Lagern (6) auf die Haspeltrommel (8) und/oder auf die Haspelwelle (5) wirkenden Lastbiegemoment entgegenwirken.

2. Haspeleinrichtung nach Anspruch 1,
**dadurch gekennzeichnet,**
**dass** der Haspeleinrichtung eine Steuereinrichtung (4) zugeordnet ist, dass von der Steuereinrichtung (4) während des Haspelns des Metallbandes (1) dynamisch einzustellende Rückbiegemomente der Biegeeinrichtung (10) ermittelt werden und dass die Biegeeinrichtung (10) von der Steuereinrichtung (4) entsprechend den ermittelten Rückbiegemomenten dynamisch angesteuert werden.

3. Haspeleinrichtung nach Anspruch 2,
**dadurch gekennzeichnet,**
**dass** von der Steuereinrichtung (4) während des Haspelns des Metallbandes (1) dynamisch sowohl Wirkrichtungen als auch Beträge der einzustellenden Rückbiegemomente ermittelt werden.

4. Haspeleinrichtung nach Anspruch 2 oder 3,
**dadurch gekennzeichnet,**
**dass** die Steuereinrichtung (4) die einzustellenden Rückbiegemomente derart ermittelt, dass eine Wirkrichtung der einzustellenden Rückbiegemomente mit einer Wirkrichtung des Lastbiegemomentes übereinstimmt.

5. Haspeleinrichtung nach Anspruch 2, 3 oder 4,
**dadurch gekennzeichnet,**
**dass** die Beträge der einzustellenden Rückbiegemomente mit zunehmendem Außendurchmesser (d) des gehaspelten Metallbandes (1) und/oder mit zunehmender Größe des auf das gehaspelte Metallband (1) ausgeübten Bandzuges (Z) ansteigen und/oder die Wirkrichtungen der einzustellenden Rückbiegemomente mit zunehmendem Außendurchmesser (d) des gehaspelten Metallbandes (1) und/oder mit zunehmender Größe des auf das gehaspelte Metallband (1) ausgeübten Bandzuges (Z) steiler werden.

6. Haspeleinrichtung nach einem der Ansprüche 2 bis 5,
**dadurch gekennzeichnet,**
**dass** der Steuereinrichtung (4) während des Haspelns des Metallbandes (1) dynamisch Messgrößen (B) zugeführt werden, die für ein an mindestens einer Stelle der Haspelwelle (5) oder der Haspeltrommel (8) zwischen den beiden Lagern (6) sich durch Überlagerung des Lastbiegemomentes und der Rückbiegemomente ergebendes tatsächlich wirkendes resultierendes Biegemoment charakteristisch sind und dass die Steuereinrichtung (4) die einzustellenden Rückbiegemomente derart ermittelt, dass das tatsächlich wirkende resultierende Biegemoment an der mindestens einen Stelle oder einer anderen Stelle der Haspelwelle (5) oder der Haspeltrommel (8) reduziert wird, insbesondere minimiert wird.

7. Haspeleinrichtung nach Anspruch 6,
**dadurch gekennzeichnet,**
**dass** auf der Haspelwelle (5) Naben (5') angeordnet sind, dass die Haspeltrommel (8) und die Naben (5') Flansche (12, 13) aufweisen, dass die Flansche (12, 13) über Schraubverbindungen (14) miteinander verbunden sind, dass den Schraubverbindungen (14) Erfassungseinrichtungen (24) zugeordnet sind, mittels derer dynamisch eine tatsächliche Spannungsbeanspruchung (B) der Schraubverbindungen (24) erfasst wird, dass die tatsächlichen Spannungsbeanspruchungen (B) der Schraubverbindungen (24) dynamisch der Steuereinrichtung (4) zugeführt werden und dass die Steuereinrichtung (4) das tatsächlich wirkende resultierende Biegemoment an der mindestens einen Stelle der Haspelwelle (5) oder der Haspeltrommel (8) anhand der tatsächlichen Spannungsbeanspruchungen (B) der Schraubverbindungen (14) ermittelt.

8. Haspeleinrichtung nach Anspruch 7,
**dadurch gekennzeichnet,**
**dass** pro Schraubverbindung (14) jeweils mehrere Erfassungseinrichtungen (24) vorhanden sind.

9. Haspeleinrichtung nach Anspruch 6, 7 oder 8,
**dadurch gekennzeichnet,**
**dass** die Haspeltrommel (8) in Richtung der Wellenachse (7) gesehen außen Flansche (12) aufweist, an welche sich zylindrische Abschnitte (8') anschließen, dass die zylindrischen Abschnitte (8') in konische Bereiche (8") übergehen, dass den zylindrischen Abschnitten (8') Erfassungseinrichtungen (26) zugeordnet sind, mittels derer dynamisch eine tatsächliche Spannungsbeanspruchung (B) der zylindrischen Bereiche (8') erfasst wird, dass die tatsächlichen Spannungsbeanspruchungen (B) dynamisch der Steuereinrichtung (4) zugeführt werden und dass die Steuereinrichtung (4) das tatsächlich wirkende resultierende Biegemoment an der mindestens einen Stelle der Haspelwelle (5) oder der Haspeltrommel (8) anhand der tatsächlichen Spannungsbeanspruchungen der zylindrischen Abschnitte (8') ermittelt.

10. Haspeleinrichtung nach Anspruch 7, 8 oder 9,
**dadurch gekennzeichnet,**
**dass** die Erfassungseinrichtungen (24 bis 26) als Dehnmessstreifen oder als druckempfindliche Sensoren wie beispielsweise druckempfindliche Folien ausgebildet sind.

11. Haspeleinrichtung nach Anspruch 2, 3 oder 4,
**dadurch gekennzeichnet,**
**dass** die Steuereinrichtung (4) während des Haspelns des Metallbandes (1) dynamisch anhand einer für ein Bundgewicht (FG) des gehaspelten Metallbandes (1) charakteristischen Größe und einer für einen auf das gehaspelte Metallband (1) wirkenden Bandzug (Z) charakteristischen Größe (FZ)für mindestens eine Stelle der Haspelwelle (5) oder der Haspeltrommel (8) zwischen den beiden Lagern (6) ein erwartetes Lastbiegemoment ermittelt und dass die Steuereinrichtung (4) die einzustellenden Rückbiegemomente derart ermittelt, dass ein sich durch Überlagerung des erwarteten Lastbiegemomentes und der einzustellenden Rückbiegemomente ergebendes erwartetes resultierendes Biegemoment an der mindestens einen Stelle der Haspelwelle (5) und/oder der Haspeltrommel (8) reduziert wird, insbesondere minimiert wird.

12. Haspeleinrichtung nach Anspruch 11,
**dadurch gekennzeichnet,**
**dass** die Steuereinrichtung (4) bei der Ermittlung des erwarteten Lastbiegemoments zusätzlich zum Bundgewicht (FG) und zum Bandzug (Z) mindestens eine für eine Temperatur (T) der Haspeltrommel (8) charakteristische Größe und/oder eine Temperaturverteilung berücksichtigt.

13. Haspeleinrichtung nach Anspruch 11 oder 12,
**dadurch gekennzeichnet,**
**dass** auf der Haspelwelle (5) Naben (5') angeordnet sind, dass die Haspeltrommel (8) und die Naben (5') Flansche (12, 13) aufweisen, über die die Haspeltrommel (8) und die Naben (5') miteinander verbunden sind, und dass die Stelle der Haspelwelle (5) und/oder der Haspeltrommel (8), für die das erwartete resultierende Biegemoment reduziert wird, durch den Ort der Flansche (12, 13) bestimmt ist.

14. Haspeleinrichtung nach einem der Ansprüche 6 bis 13,
**dadurch gekennzeichnet,**
**dass** die Haspeltrommel (8) einen sich in Richtung der Wellenachse (7) zwischen zwei Schlitzenden (16) erstreckenden Schlitz (15) zum Einführen eines Bandendes des Metallbandes (1) aufweist und dass die Stelle der Haspelwelle (5) und/oder der Haspeltrommel (8), für die das resultierende Biegemoment reduziert wird, durch den Ort der Schlitzenden (16) bestimmt ist.

15. Haspeleinrichtung nach einem der obigen Ansprüche,
**dadurch gekennzeichnet,**
**dass** die Haspeltrommel (8) in einem beheizten Gehäuse (23) angeordnet ist und dass die Biegeeinrichtungen (10) außerhalb des Gehäuses (23) angeordnet sind.

16. Haspeleinrichtung nach einem der obigen Ansprüche,
**dadurch gekennzeichnet,**
**dass** die Haspelwelle (5) in Richtung der Wellenachse (7) gesehen über die beiden Lager (6) hinausragt und dass die Biegeeinrichtungen (10) in Richtung der Wellenachse (7) gesehen außerhalb der beiden Lager (6) angeordnet sind.

17. Haspeleinrichtung nach einem der obigen Ansprüche,
**dadurch gekennzeichnet,**
**dass** die Biegeeinrichtungen (10) jeweils einen Lagerring (17) aufweisen, in dem die Haspelwelle (5) gelagert ist und dass der jeweilige Lagerring (17) mittels zweier jeweiliger Aktuatoren (18) mit zwei voneinander linear unabhängigen und zur Wellenachse (7) orthogonalen Biegekräften (Fx, Fy) beaufschlagbar ist.

18. Haspeleinrichtung nach Anspruch 17,
**dadurch gekennzeichnet,**
**dass** der jeweilige Lagerring (17) in einem jeweiligen Lagerblock (19) um eine jeweilige die Wellenachse (7) in einem jeweiligen Schnittpunkt (21) schneidende, zur Wellenachse (7) orthogonale Lagerachse (20) schwenkbar gelagert ist, dass die zwei jeweiligen Aktuatoren (18) auf einen jeweiligen Angriffspunkt (22) des jeweiligen Lagerblocks (19) wirken und dass eine Verbindungslinie des jeweiligen Angriffspunkts (22) mit dem jeweiligen Schnittpunkt (21) orthogonal zur Wellenachse (7) und orthogonal zur jeweiligen Lagerachse (20) verläuft.
